# EUROPÄISCHE PATENTSCHRIFT

(11) **EP 0 111 800 B1**
(45) Veröffentlichungstag und Bekanntmachung des Hinweises auf die Patenterteilung: **29.07.1987**
(21) Anmeldenummer: 83112175.1
(22) Anmeldetag: 03.12.1983
(51) Int. Cl.: B21D 43/11, B21F 23/00

(54) **Zangenvorschubeinrichtung für Band- oder Drahtmaterial**
Gripper feeding device for band or wire
Appareil d'alimentation par pinces pour feuillard ou fil

(30) Priorität: 18.12.1982 DE 3247001
(43) Veröffentlichungstag der Anmeldung: 27.06.1984
(73) Patentinhaber: R W M-Raster Werkzeugmaschinen GmbH, D-7136 Oetisheim (DE)
(72) Erfinder: Rotzler, Frank, D-7133 Maulbronn (DE)
(74) Vertreter: Hubbuch, Helmut, Dipl.-Ing

## Beschreibung

Die Erfindung bezieht sich auf eine Zangenvorschubeinrichtung zum intermittierenden Vorschub von Band- oder Drahtmaterial an Pressen, Stanzen oder dgl. Arbeitsmaschinen.

Es sind Zangenvorschübe nach der DE-A-21 58-777 und DE-A-2659156 für diese Zwecke bekannt, die mit einer hin- und hergehenden Transportzange und einer ortsfesten Haltezange, welche beide Zangen in ihrer Öffnungs-Schließbewegung gegenphasig gesteuert sind bei Schlittenanordnung der Transportzange hinter der Haltezange, wobei der Schlitten mit der Transportzange vom Gesamtantrieb antreibbar ist. Hierbei ist nach der US-A-32 00 686 entsprechend DE-C-1250227 im Vorschubantrieb ein Gleitstein vorhanden, welcher zur Hubverstellung verschiebbar ist.

Bei den bekannten Zangenvorschüben mit hin-und her gehendem Schlitten für den Zangentransport und stationärer Haltezange dreht sich die Verstellspindel für den Gleitstein mit, so daß die vestellung des Vorschubs nur jeweils bei Stillstand möglich ist. Bei Veränderungen des Durchlaufs und der Schrittfolgen sind aber Verstellungen während des Laufs erwünscht.

Es ist nun Aufgabe der Erfindung, ausgehend vom Stand der Technik gemäß DE-A-2158 777 eine Zangenvorschubeinrichtung zum intermittierenden Vorschub von Band- oder Drahtmaterial an Pressen, Stanzen od. dgl. Arbeitsmaschinen zu schaffen, welche die Verstellung der Vorschublänge von außen auch während des Betriebs erlaubt und zwar von Hand oder mittels Verstellmotor auch unter Einsatz von Microrechnern und überdies eine automatische Anpassung der Transport- und Haltezangen an die Materialdicke des vorzuschiebenden Band- oder Drahtmaterials ermöglicht.

Die Zangenvorschubeinrichtung zum intermittierenden Vorschub von Band- oder Drahtmaterial an Pressen, stanzen od. dgl. Arbeitsmaschinen nach dem Oberbegriff des Anspruchs 1 kennzeichnet sich gemäß der Erfindung nun dadurch, daß der Gleitstein den Drehpunkt eines quer zur Schlittenbewegung liegenden Pendelrahmens bildet, wobei der Gleitstein bei laufendem Zangenvorschub vermittels Spindel über den am Vorrichtungsgehäuse zum Schlitten quergeführten Schieber, auf welchem der Gleitstein mittels Drehlager sitzt, verschiebbar ist, während der Pendelrahmen mit verstellbarem Gleitstein am einen Endlager vom Gesamtantrieb aus mittels hin- und herbewegtem Schwenkfinger in Pendelbewegung versetzbar ist und am zweiten Endlager über eine Lasche den Schlitten vor- und rückfahrbar hält.

Durch Verstellung des Gleitsteins auf seiner Querführung wird damit eine Einstellung der Vorschublänge während des Betriebs von außen ermöglicht und zwar manuell bzw. motorisch, z. B. mittels Spindelverstellung des Gleitsteins. So kann auch eine automatische Korrektur über ein meßsystem mit Microrechner erfolgen.

Im einzelnen kann ein Lagerarm am Schlitten den beweglichen Klemmbacken der Transportzange bilden und der Lagerarm durch einerseits auf einer Wippe abgestützten Kolben in Schließ-und Offenstellung bringbar sein, wofür eine auf diese Schließwippe andererseits wirkende, Kurvenscheibe über diese Wippe die Zangenöffnung steuert und eine Lagerrwippe am Vorrichtungsgehäuse den beweglichen Klemmbacken der Haltezange bildet, deren einer Wippenarm durch einerseits auf einer Wippe abgestützten Kolben in Schließ- und Offenstellung bringbar, wofür eine auf diese Schließwippe andererseits wirkende Kurvenscheibe über diese Wippe die Zangenöffnung steuert. Hierbei dient eine vom Gesamtantriebe getriebene Verstellwelle mit verschieb- und mitdrehbar aufsitzender Kurvenscheibe für die Betätigung der Transportzange und fest- und mitdrehbar aufsitzender Kurvenscheibe für die Betätigung der Haltezange gleichzeitig der Schlittenführung mit zusätzlich, paralleler Führungsstange, wobei die auf den Schließwippen abgestützten, in dem jeweiligen Lagerarm bzw. Wippenarm greifenden Kolben zum Schließen und Öffnen unter Zwischenschaltung von Druckfedern auf die Transport- bzw. Haltebacken wirken, um unabhängig von der Materialdicke deren Transport- und Halteanlage zu erreichen.

Weitere Einzelheiten der Zangenvorschubeinrichtung gemäß der Erfindung ergeben sich aus der Darstellung eines bevorzugten Ausführungsbeispiels und dessen nachfolgender Beschreibung und zwar stellen in der Zeichnung dar:
Figuren 1 und 2 den Mittelschnitt und die Draufsicht auf eine erfindungsgemäße Zangenvorschubeinrichtung,
Figur 3 den Querschnitt durch die Zangenvorschubeinrichtung nach Linie III-lll der Figur 1,
Figur 4 den Querschnitt durch die Zangenvorschubeinrichtung nach Linie IV-IV der Fig. 2,
Figuren 5 bis 7 verschiedene Ansichtsschnitte A bis C nach Figur 1 und
Figur 8 die Draufsciht auf die Pendelschwinge.

Der Antrieb der Zangenvorschubeinrichtung erfolgt von der Hauptwelle der Arbeitsmaschine aus über Winkeltriebe mit zwischenliegender Teleskopwelle im Maschinenrythmus zur Umsetzung in eine intermittierende Vorschubbewegung für Band- oder Drahtmaterial 1. Hierfür sind eine hin-und hergehende Transportzange 2 mit den Klemmbacken 2a, 2b mittels Lagerarm 3 am Schlitten 4 und eine ortsfeste Haltezange 5 mit den Klemmbacken 5a, 5b mittels Lagerwippe 6 am Vorrichtungsgehäuse 7 vorgesehen. Der hin-und hergehende Antrieb des Schlittens 4 mit der Transportzange 2 erfolgt, wie insbes. aus Fig. 1 und 2 ersichtlich wird, vom Gesamtantrieb aus mittels Kurventrieb 8 mit hin- und herbewegtem Schwenkfinger 9 an das Endlager 9a des quer zur Schlittenbewegung liegenden Pendelrahmens 10 mit Gleitstein 11 als verschiebbarem Drehpunkt, wobei die Pendelbewegung als Hin- und Herbewegung sodann über die Lasche 12 am Endlager 12a und 12b an den Schlitten 4 weitergegeben wird. Der Gleitstein 11 ist nun mittels Spindel 13 über den Schieber 11a quer zum Schlitten 4 verschiebbar, wodurch sich der Pendelausschlag und damit die Vorschubbewegung des Schlittens 4 von außen, z. B. über einen Verstellmotor 14 während des Laufs einstellen läßt. Hierfür kann im übrigen vermittels Meßsystem und Microrechner auch eine vorgebbare Einstellung und automatische Korrektur erreicht werden.

Wie weiter aus der Zeichnung ersichtlich wird, bildet der Lagerarm 3 am Schlitten 4 den beweglichen Klemmbacken 2b der Transportstange 2, wobei der Lagerarm 3 durch einerseits auf einer Schließippe 15 abgestützten Kolben 16 in Schließ- und Offenstellung bringbar ist, wofür eine auf diese Wippe 15 andererseits wirkende Kurvenscheibe 17 die Steuerung übernimmt. Weiter bildet die Lagerwippe 6 am Vorrichtungsgehäuse 7 den beweglichen Klemmbacken 5b der Haltebacken 5, wobei der eine Wippenarm 6a wiederum durch einerseits auf eine Schließwippe 18 abgestützten Kolben 19 in Schließ- und Offenstellung bringbar ist, wofür auch hier eine auf diese Wippe andererseits wirkende Kurvenscheibe 20 die Steuerung übernimmt.

Vom Gesamtantrieb aus wird über Zahnriemen 8a auch die Verstellwelle 21 angetrieben, auf welcher sowohl die verschieb- und mitdrehbare Kurvenscheibe 17 als auch die fest und mitdrehbare Kurvenscheibe 20 sitzt. Die Kurvenscheibe 17 wird durch einen Umlaufkugelkeil 22 verschieb- und mitdrehbar gehalten, wodurch die Verschiebbarkeit mit dem Schlitten gegeben ist, während die Kurvenscheibe 20 durch den Keil 23 fest und mitdrehbar gehalten ist, wodurch sich die Unverschiebbarkeit ergibt. Hierbei dient die Verstellwelle 21 mit der parallelen Führungsstange 24 gleichzeitig der Schlittenführung. Im übrigen sind die auf den Schließwippen 15, 18 abgestützten, in den jeweiligen Lagerarm 3 bzw. Winnenarm 6a greifenden Kolben 16, 19 zum Schließen und Öffnen mit zwischengeschaltetenanschlagbegrenzten Druckfedern 25, 26 für die Transport- bzw. Haltebacken 2b, 5b ausgerüstet. Hiermit wird unabhängig von der Dicke des absatzweise vorzuschiebenden Band- oder Drahtmaterials 1 eine stets einwandfreie Transport- und Halteanlage erreicht, welche sich, wie erwünscht, bei starkem Material 1 infolge der eingesetzten Druckfedern 25, 26 erhöht.

Weiterhin ist die Lagerwippe 6 am zweiten Wippenarm 6b ebenfalls durch einerseits auf einer Lüftwippe 27 abgestützten Kolben 28 in überlagerbare Offenstellung zur Lüftung der Haltezange 5 zu bringen, wofür eine andererseits auf die Lüftwippe 27 wirkende Kurvenscheibe 29, welche auch auf der Welle 21 sitzt, der Zangenöffnung zwecks Lüftung dient. Die Lüftwippe 27 ist vermittels Exzenterlagerung 30 über einen Betätigungskolben 31 aus- und einstellbar, wie dies aus Figur 7 ersichtlich wird. Der auf der Lüftwippe 27 abgestützte in den zweiten Wippenarm 6b greifende Kolben 28 ist durch eine zwischengeschaltete Druckfeder 32 mit Wegbegrenzung 33 gehalten wo bei Betätigung der Lüftwippe 27 die Freigabe der Schließwippe 18 erfolgt. Eine Zwischenlüftung ist nur für Arbeiten mit Suchstiften zum Ausrichten des Bandmaterials erforderlich.

Der vom Kurventrieb 8 bewegte Schwenkfinger 9 für den Pendelrahmen 10 hat Ruhephasen zwischen den wechselnden Pendelbewegungen, d. h. zwischen den hin- und hergehenden Bewegungen des Schlittens 4. Während diesen Ruhephasen bewirken die auf der Steuerwelle 21 vom Zahnriemen 8a getriebenen Kurvenscheiben 17, 20 und 29 die wechselweise Betätigung der Transport- und Haltezange 2,5 über die Schließwippe 15, 18 sowie die einschaltbare Lüftwippe 27. Durch Überdeckung der Öffnungs- und Schließbewegungen der Zangen 2,5 in der Ruhephase ist eine sichere Bandklemmung gewährleistet.

Schließlich sitzen die oberenfesten Klemmbacken 2a, 5a, welche als Gegenhaltebacken der Transport- und Haltezange 2,5 wirken an Brücken 34, 35 zur gemeinsamen Lüftung der Zangen 2,5 mittels pneumatisch betätigbarer Kolben 36, 37, welche jeweils über Traversen 38, 39 verbunden sind und über Federführungsbolzen 40 nach der Lüftung in Ausgangsstellung bringbar sind.

## Patentansprüche

1. Zangenvorschubeinrichtung zum intermittierenden Vorschub von Band- oder Drahtmaterial (1) an Pressen, Stanzen od. dgl. Arbeitsmaschinen mit einer hin- und hergehenden Transportzange (2) und einer ortsfesten Haltezange (5), welche beide Zangen in ihrer Öffnungs- Schließbewegung gegenphasig gesteuert sind bei Schlittenanordnung der Transportzange hinter der Haltezange, wobei der Schlitten (4) mit der Transportzange vom Gesamtantrieb äntreibbar ist und im Vorschubantrieb ein Gleitstein vorhanden ist, welcher zur Hubverstellung des Schlittens verschiebbar ist, dadurch gekennzeichnet. daß der Gleitstein (11) den Drehpunkt eines quer zur Schlittenbewegung liegenden Pendelrahmens (10) bildet, wobei der Gleitstein (11) bei laufendem Zangenvorschub vermittels Spindel (13) über den am Vorrichtungsgehäuse (7) zum Schlitten quergeführten Schieber (11a), auf welchem der Gleitstein (11) mittels Drehlager sitzt, verschiebbar ist, während der Pendelrahmen (10) mit verstellbarem Gleitstein (11) am einen Endlager (9a) vom Gesamtantrieb aus mittels hin- und herbewegtem Schwenkfinger (9) in Pendelbewegung versetzbar ist und am zweiten Endlager (12a) über eine Lasche (12) den Schlitten (4) vor-und rückfahbar hält.

2. Zangenvorschubeinrichtung nach Anspruch 1, dadurch gekennzeichnet, daß ein Lagerarm (3) am Schlitten (4) den beweglichen Klemmbacken (2b) der Transportzange (2) bildet und daß der Lagerarm (3) durch einerseits auf einer Wippe (15) abgestützten Kolben (16) in Schließ- und Offenstellung bringbar ist und daß eine auf diese Schließwippe (15) andererseits wirkende Kurvenscheibe (17) über diese Wippe (15) die Zangenöffnung steuert.

3. Zangenvorschubeinrichtung nach Anspruch 1, dadurch gekennzeichnet, daß eine Lagerwippe (6) am Vorrichtungsgehäuse (7) den beweglichen Klemmbacken (5b) der Haltezange (5) bildet, deren einer Wippenarm (6a) durch einerseits auf einer Wippe (18) abgestützten Kolben (19) in Schließ- und Offenstellung bringbar ist und daß eine auf diese Schließwippe (18) andererseits wirkende Kurvenscheibe (20) über diese Wippe (18) die Zangenöffnung steuert.

4. Zangenvorschubeinrichtung nach Ansprüche 2 und 3, dadurch gekennzeichnet, daß eine vom Gesamtantrieb getriebene Verstellwelle (21) mit verschieb- und mitdrehbar aufsitzender Kurvenscheibe (17) für die Betätigung der Tran-. sportzange (2) und fest- und mitdrehbar aufsitzender Kurvenscheibe (20) für die Betätigung der Haltezange (5) gleichzeitig der Schlittenführung (4) mit zusätzlich, paralleler Führungsstange (24) dient.

5. Zangenvorschubeinrichtung nach einem der Ansprüche 2 bis 4, dadurch gekennzeichnet, daß die auf den Schließwippen (15, 18) abgestützten, in dem jeweiligen Lagerarm (3) bzw. Wippenarm (6a) greifenden Kolben (16, 19) zum Schließen und Öffnen zur selbständigen Einstellung auf Transportmaterialstärke unter Zwischenschaltungvon Druckfedern (25, 26) auf die Transport- (2) bzw. Haltebacken (5) wirken.

6. Zangenvorschubeinrichtung nach Anspruch 3 bis 5, dadurch gekennzeichnet, daß die Lagerwippe (6) am zweiten Wippenarm (6b) ebenfalls durch einerseits auf einer Wippe (27) abgestützten Kolben (28) in überlagerbare Offenstellung zur Lüftung der Haltezange (5) bringbar ist, wobei eine auf der Lüftwippe (27) andererseits wirkende Kurvenscheibe (29) über diese Wippe (27) der Zangenöffnung dient.

7. Zangenvorschubeinrichtung nach Anspruch 6, dadurch gekennzeichnet, daß die Lüftwippe (27) vermittels Exzenterlagerung (30) über einen Betätigungskolben (31) aus- und einstellbar ist.

8. Zangenvorschubeinrichtung nach Anspruch 6 oder 7, dadurch gekennzeichnet, daß der auf der Lüftwippe (27) abgestützte in den zweiten Wippenarm (6b) der Lagerwippe (6) greifende Kolben (28) durch eine zwischengeschaltete Druckfeder (32) mit Wegbegrenzung (33) gehalten ist, und bei Betätigung der Lüftwippe (27) die Öffnung der Schließwippe (18) erfolgt.

9. Zangenvorschubeinrichtung nach einem der vorhergehenden Ansprüche, dadurch gekennzeichnet, daß die festen, vorzugsweise oberen Klemmbacken (Gegenhaltebacken (2a, 5a) der Transport- (2) und Haltezange (5) auf mittels pneumatisch betätigbaren Kolben (36, 37) zur gemeinsamen Zangenlüftung gegen Federwirkung anhebbaren Brücken (34, 35) sitzen.

10. Zangenvorschubeinrichtung nach einem der vorhergehenden Ansprüche, dadurch gekennzeichnet, daß der Pendelrahmen (10) Ruhephasen zwischen seinen wechselnden Pendelbewegungen gesteuert vom Kurventrieb (8) mit Schwenkfinger (9) aufweist, in welchen Ruhephasen über die Steuerwelle (21) und Kurvenscheiben (17, 20, 29) die wechselweise Zangenbetätigung (2, 5) in Überdeckung der Öffnungs- und Schließbewegungen liegt.

## Claims

1. A gripping feeder for intermittently feeding strip or wire material (1) to presses, stamping machines or the like machines, comprising a reciprocating feeding gripper (2) and a stationary retaining gripper (5), which two grippers are controlled to perform opening and closing movements in phase opposition, wherein the feeding gripper is mounted on a carriage behind the retaining gripper, the carriage (4) provided with the feeding gripper is adapted to be driven by the main drive and the feed drive comprises a slider, which is displaceable for an adjustment of the stroke of the carriage, characterized in that the slider (11) constitutes a pivotal mounting for a swinging frame (10), which extends transversely to the movement of the carriage, the slider (11) is mounted by a swivel bearing on a pusher (11a), which is guided on the housing (7) of the apparatus transversely to the carriage, the slider (11) is displaceable by means of a screw (13) through the intermediary of the pusher during an advance of the gripper, the swinging frame (10) is adapted to be pivotally oscillated together with the adjustable slider (11) from the main drive by means of an oscillating swinging finger (9) acting on one end pivot (9a), and the carriage (4) is connected by a strap (12) to the second end pivot (12a) so as to be forwardly and rearwardly recip- rocable.

2. A feeding gripper according to claim 1, characterized in that a mounting arm (3) provided on the carriage (4) constitutes the movable gripping jaw (2b) of the feeding gripper (2) and is movable to closed and open positions by means of a piston (16), which bears at one end on a rocker (15) and the opening movement of the gripper is controlled via said rocker (15) by means of a camwheel (17), which acts on the other side of said closing rocker (15).

3. A gripping feeder according to claim 1, characterized in that a mounting rocker (6) on the housing (7) of the apparatus constitutes the movable gripping jaw (5b) of the retaining gripper (5) and has a rocker arm (6a) which is movable to closed and open positions by a piston (19), which bears at one end on a rocker (18), and the opening movement of the gripper is controlled via said rocker (18) by a camwheel (20), which acts on the other side of said closing rocker (18).

4. A gripping feeder according to claims 2 and 3, characterized in that an adjusting shaft (21) is provided, which is driven from the main drive, the camwheel (17) for actuating the feeding gripper (2) is slidably and non-rotatably connected to the adjusting shaft (21), the camwheel (20) for actuating the retaining gripper (5) is fixedly and non- rotably connected to the adjusting shaft (21), and the adjusting shaft (21) serves also to guide the carriage (4) in cooperation with an additional parallel guide rod (24).

5. A gripping feeder according to any of claims 2 to 4, characterized in that the closing and opening pistons (16, 19) bear on the closing rockers (15, 18) and extend into the associated mounting arm (3) and rocker arm (6a), respectively, and act on the feeding jaw (2) and retaining jaw (5), respectively, through the intermediary of compression springs (25, 26) for an automatic adjustment to the thickness of the material being fed.

6. A gripping feeder according to claims 3 to 5, characterized in that a piston (28) which bears at one end on a rocker (27) is operable to actuate the mounting rocker (6) at its second rocker arm (6b) so as to move the mounting rocker (6) to an overridable open position for lifting the retaining gripper (5), and a camwheel (29) is provided, which acts on the other side of the lifting rocker (27) so as to open the gripper.

7. A gripping feeder according to claim 6, characterized in that the lifting rocker (27) is adapted to be disengaged and adjusted by means of an eccentric mounting (30) which is operated by an actuating piston (31).

8. A gripping feeder according to claim 6 or 7, characterized in that the piston (28) bears on the lifting rocker (27) and extends into the second rocker arm (6b) of the mounting rocker (6) and is restrained by an interposed compression spring (32) with associated motion-limiting means (33), and the closing rocker (18) is opened by the actuation of the lifting rocker (27).

9. A gripping feeder according to any of the preceding claims, characterized in that the fixed gripping jaws (backing jaws 2a, 5a) of the feeding gripper (2) and retaining gripper (5) preferably constitute the upper gripping jaws and are mounted on bridges (34, 36), which are adapted to be raised against spring action by pneumatic operable pistons (36, 37) to jointly lift the grippers.

10. A gripping feeder according to any of the preceding claims, characterized in that the swinging frame (10) is controlled by the cam drive (8) and swinging finger (9) to be at a standstill for intervals between its alternating swinging movements and the grippery (2, 5) are operated in alternation with overlapping opening and closing by means of the control shaft (21) and camwheels (17, 20, 29) during said standstill intervals.

## Revendications

1. Dispositif d'avance de pinces pour l'avance intermittante de matériel sous forme de feuillards ou de fils (1) sur des presses, des presses à estamper ou outils-machines similaires avec une pince de transport (2) à mouvement va-et-vient et une pince de serrage (5) fixe, les deux pinces étant commandées en opposition de phases dans leur mouvement d'ouverture et de fermeture, la pince de transport étant disposée derrière la pince de serrage par rapport au chariot, le chariot (4) étant commandé avec la pince de transport par la commande principale et dans la commande d'avance se trouvant un coulisseau déplaçable par rapport au réglage en hauteur du chariot, caractérisé par le fait que le coulisseau (11) forme le centre de rotation d'un cadre oscillant (10), situé transversalement au chariot, le coulisseau (11) étant déplaçable, si l'avance de pinces est en marche, moyennant le pivot (13) par dessus la coulisse (11a) sur le corps du dispositif (7) et transversale au chariot, sur laquelle coulisse le coulisseau (11) est déplaçable moyennant un coussinet de pivotement, alors que le cadre oscillant (10) avec le coulisseau réglable (11) peut être mis en mouvement pendulaire sur un palier de bout (9a) par la commande principale moyennant un taquet à mouvement va-et-vient (9) et maintient sur le deuxième palier de bout (12a) le chariot (4) en mouvement d'avance et de retour moyennant une éclisse (12).

2. Dispositif d'avance de pinces selon la revendication 1, caractérisé par le fait qu'un bras-support (3) sur le chariot (4) forme la mâchoire de serrage mobile (2b) de la pince de transport (2) et que le bras-support (3) peut être amené d'une part en position de fermeture et d'ouverture par un piston (16) reposant sur une bascule (15) et qu'une came (17) agissant d'autre part sur cette bascule (15) commande l'ouverture de la pince à travers cette bascule (15).

3. Dispositif d'avance de pinces selon la revendication 1, caractérisé par le fait qu'une bascule-palier (6) sur le corps du dispositif (7) forme la mâchoire de serrage mobile (5b) de la pince de serrage (5), dont une assise basculante (6a) peut être amenée d'une part en position de fermeture et d'ouverture par un piston (19) reposant sur une bascule (18) et qu'une came (20) agissant d'autre part sur cette bascule (18) commande l'ouverture de la pince à travers cette bascule (18).

4. Dispositif d'avance de pinces selon les revendications 2 et 3, caractérisé par le fait qu'un arbre de réglage (21), entraîné par la commande principale, avec une came (17) déplaçable et simultanément entraînable y reposant, pour l'actionnement de la pince de transport (2) et une came (20) fixe et simultanément entraînable y reposant, pour l'actionnement de la pince de serrage (5) sert simultanément au guidage du chariot (4) avec, en sus, une tige dé guidage parallèle (24).

5. Dispositif d'avance de pinces selon l'une des revendications 2 à 4, caractérisé par le fait que les pistons (16, 19) reposant sur les bascules de fermeture (15, 18) et engrenant dans le bras-support (3) ou basculeur (6a) adéquat agissent sur les mâchoires de transport (2) ou les mâchoires de serrage (5) pour l'ouverture ou la fermeture pour le réglage automatique sur l'épaisseur du matériel à transporter par l'intermédiaire de ressorts de pression (25, 26).

6. Dispositif d'avance de pinces selon les revendications 3 à 5, caractérisé par le fait que la bascule-palier (6) sur le deuxième basculeur (6b) peut également être amenée par d'une part un piston (28) reposant sur une bascule (27) en position d'ouverture superposée à desserrer la pince de serrage (5), une came (29) agissant d'autre part sur la bascule de desserrage (27) servant à l'ouverture de la pince à travers cette bascule (27).

7. Dispositif d'avance de pinces selon la revendication 6, caractérisé par le fait que la bascule de desserrage (27) peut être mise en et hors service moyennant un logement excentrique (30) à travers un piston d'actionnement (31).

8. Dispositif d'avance de pinces selon la revendication 6 ou 7, caractérisé par le fait que le piston (28) reposant sur la bascule de desserrage (27) et engrenant dans le deuxième basculeur (6b) de la bascule-palier (6) est retenu par un ressort à pression (32) monté entre les deux avec limitation de course et que, en actionnant la bascule de desserrage (27), la bascule de fermeture (18) s'ouvre.

9. Dispositif d'avance de pinces selon l'une des revendications ci-dessus, caractérisé par le fait que les mâchoires de serrage fixes, essentiellement les supérieures (contre-mâchoires (2a, 5a)) de la pince de transport (2) et la pince de serrage (5) reposent sur des ponts (34, 35) levables contre l'effort des ressorts pour le desserrage commun des pinces moyennant des pistons à actionnement pneumatique (36, 37).

10. Dispositif d'avance de pinces selon l'une des revendications ci-dessus, caractérisé par le fait que le cadre oscillant (10) est pourvu de phases de repos entre ses mouvements d'oscillation alternés commandées par la commande à came (8) avec taquet (9), dans lesquelles phases de repos se situe l'actionnement alterné des pinces (2, 5) à travers l'arbre de commande (21) et les cames (17, 20, 29) en superposition des mouvements d'ouverture et de fermeture.
